# EUROPÄISCHE PATENTSCHRIFT

(11) **EP 2 878 510 B1**
(45) Veröffentlichungstag und Bekanntmachung des Hinweises auf die Patenterteilung: **03.02.2016**
(21) Anmeldenummer: 13194819.2
(22) Anmeldetag: 28.11.2013
(51) Int. Cl.: B61L 3/12, B61L 27/00

(54) **Balise für eine Zugbeeinflussungsvorrichtung und Zugsicherungssystem mit einer solchen Balise**
Balise for an automatic train control system, and train safety system with such a balise
Balise pour un système de surveillance de train et système de sécurisation de train avec cette balise

(43) Veröffentlichungstag der Anmeldung: 03.06.2015
(73) Patentinhaber: Thales Deutschland GmbH, 71254 Ditzingen (DE)
(72) Erfinder: Beer, Axel, 71229 Leonberg-Höfingen (DE)
(74) Vertreter: Kohler Schmid Möbus Patentanwälte

(56) Entgegenhaltungen:
- EP-A1- 2 340 977
- EP-B1- 2 406 117
- GB-A- 2 441 227

## Beschreibung

### Hintergrund der Erfindung

Die Erfindung betrifft eine Balise für eine Zugbeeinflussungsvorrichtung mit einer Empfangseinrichtung zum Empfangen eines Transpondersignals, einen Signalgenerator zum Erzeugen von Datentelegrammen, einer Sendeeinrichtung zum Versenden der Datentelegramme, und einem ersten Speicherbaustein mit einem gespeicherten Störungstelegramm. Die Erfindung betrifft auch ein Zugsicherungssystem mit einer solchen Balise.

Eine derartige Balise ist bekannt aus EP 2 406 117 B1.

Balisen dienen zum Übertragen von bahnbetrieblichen Informationen (z.B. Schaltungszustände von Streckensignalen, Belegungszustände von Gleisabschnitten, Geschwindigkeitsbegrenzungen usw.) an Schienenfahrzeuge, die den Ort der Balise passieren. In der Balise ist ein Störungstelegramm (Default-Telegramm) gespeichert. Das Störungstelegramm wird durch den Signalgenerator der Balise erzeugt. Es wird versendet, wenn die Zugbeeinflussungsvorrichtung eine Störung erkennt.

Aufgrund von europäischen Vorgaben werden Eurobalisen (Transparentdatenbalise) mit einer streckenseitigen elektronischen Einheit (LEU) verwendet. Die streckenseitige elektronische Einheit versorgt die Balise über eine serielle Schnittstelle ständig mit den zu sendenden Telegrammen. Dazu greift die streckenseitige elektronische Einheit Informationen des Stellwerks ab und generiert daraus ein Telegramm, welches über die Schnittstelle an die Balise übertragen und von dieser an das Fahrzeug, welches die Balise passiert, gesendet wird. Die Balise fungiert also lediglich als Sendeantenne. Dabei wird die Balise selbst durch die Antenne des Fahrzeugs mit Energie versorgt. Die streckenseitige elektronische Einheit muss jedoch über eine zusätzliche externe Stromquelle mit Energie versorgt werden. Dies ist ein wesentlicher Kostenfaktor, da nicht überall freie Leitungen zur Energieversorgung vorhanden sind.

Um den Energiebedarf der streckenseitigen elektronischen Einheit zu reduzieren, schlägt die EP 2 406 117 B1 eine Zugbeeinflussungseinrichtung vor, bei der die Telegramme nicht kontinuierlich, sondern nur während des Empfangs eines Aktivierungssignals (bei Annäherung des Zuges) an die Balise gesendet werden.

### Aufgabe der Erfindung

Es ist Aufgabe der Erfindung, eine Balise und ein Zugsicherungssystem vorzuschlagen, das auf eine externe Stromversorgung verzichten kann.

### Beschreibung der Erfindung

Diese Aufgabe wird erfindungsgemäß gelöst durch eine Balise gemäß Patentanspruch 1 und einem Zugsicherungssystem gemäß Patentanspruch 8.

Erfindungsgemäß sind in der Balise mindestens ein weiterer Speicherbaustein und eine digitale Schnittstelle zum Verbinden des weiteren Speicherbausteins mit einer Schalteinheit mit mindestens einem Schaltkontakt vorgesehen.

Die weiteren Speicherbausteine dienen zur Speicherung von weiteren Telegrammen. Die erfindungsgemäße Balise kann also neben dem Störungstelegramm noch weitere Telegramme speichern. Bei den weiteren Telegrammen handelt es sich vorzugsweise um Fahrttelegramme, also um Telegramme, die darüber informieren, dass und gegebenenfalls mit welcher Geschwindigkeit der Telegrammempfänger fahren darf. Vorzugsweise ist in den weiteren Speicherbausteinen je ein Telegramm gespeichert. Die weiteren Telegramme können (wie auch das Störungstelegramm) innerhalb der Balise durch den Signalgenerator generiert werden. Es ist jedoch auch möglich, dass die weiteren Telegramme extern, z.B. von einer streckenseitigen elektronischen Einheit generiert und an die Balise gesendet werden.

Das Übertragen der Telegramme an das passierende Fahrzeug erfolgt durch die Sendeeinheit. Die Energieversorgung der Sendeeinrichtung erfolgt vorzugsweise direkt innerhalb der Balise durch das aufgrund eines passierenden Fahrzeugs in der Empfangseinheit induzierte Transpondersignal. Durch die Energieversorgung der Sendeeinrichtung innerhalb der Balise ist sichergestellt, dass das Störungstelegramm auch bei einem Kabelbruch gesendet werden kann.

Da bei der erfindungsgemäßen Balise die Datentelegramme direkt in der Balise gespeichert werden können, kann das Erzeugen eines seriellen Datenstroms durch eine streckenseitige elektronische Einheit entfallen. Dadurch kann auf die Stromversorgung für die streckenseitige elektronische Einheit verzichtet werden.

Bei einer bevorzugten Ausführungsform sind mehrere, vorzugsweise mindestens drei, weitere voneinander unabhängige Speicherbausteine vorgesehen. Unter "unabhängige Speicherbausteine" sind Bauelemente mit separater Stromzuführung und entkoppelten Anschlüssen zur Sendevorrichtung zu verstehen, so dass keine Beeinflussung eines Speicherbausteins durch einen anderen Speicherbaustein oder anderen Teil der Schaltung erfolgt (physikalische Unabhängigkeit). Durch das Vorsehen von mehreren unabhängigen Speicherbausteinen können gegebenenfalls auch Schaltzustände mehrerer Zusatzanzeiger und Geschwindigkeitsanzeiger über die Balise übertragen werden.

Vorzugsweise ist mindestens einer der weiteren Speicherbausteine programmierbar. Auf diese Weise können bei Bedarf die Telegramme in den Speicherbausteinen ausgetauscht werden.

Bei einer besonders bevorzugten Ausführungsform der erfindungsgemäßen Balise ist die digitale Schnittstelle zur Verbindung der Empfangseinrichtung und des mindestens einen weiteren Speicherbausteins mit der Schalteinheit eingerichtet. Auf diese Weise kann über die Schalteinheit eine autarke Stromversorgung für den mindestens einen Speicherbaustein realisiert werden. Dazu wird der in der Empfangseinrichtung induzierte Strom über die Schnittstelle zur Schalteinheit und von dort über die Schnittstelle zu einem der Speicherbausteine geleitet. Die Speicherbausteine können also über die Schnittstelle mit Strom versorgt werden, wenn in der Empfangseinrichtung Strom/Spannung (durch einen darüberfahrendes Fahrzeug) induziert wird. Alternativ können anstelle der Versorgung der Speicherbausteine selbst nur die Ausgangstreiber der Speicherbausteine mit Strom /Spannung über die Schnittstelle versorgt werden. Dies hat den Vorteil, dass ein schnelleres Ansprechverhalten bei Telegrammwechsel realisiert werden kann, da die Verzögerungszeit beim Anschalten des Speicherbausteins entfällt.

Vorzugsweise weist die digitale Schnittstelle für jeden Speicherbaustein eine separate Ader im Anschluss auf. Die einzelnen Speicherbausteine können so unabhängig voneinander über die digitale Schnittstelle mit Strom versorgt werden. Vorzugsweise ist jedem Schaltkontakt ein Telegramm zugeordnet, das versendet werden soll, wenn der jeweilige Schaltkontakt geschlossen ist. Durch das Vorsehen von separaten Anschlüssen für die unterschiedlichen Speicherbausteine kann sichergestellt werden, dass nur dasjenige Telegramm versendet wird, welches in dem Speicherbaustein abgespeichert ist, der über die entsprechende Ader mit dem geschlossenen Schaltkontakt verbunden ist.

Die erfindungsgemäße Balise kann eine weitere digitale Schnittstelle zum Empfangen von Datentelegrammen von einer streckenseitigen elektronischen Einheit aufweisen. Die Balise entspricht somit den Anforderungen einer Eurobalise und kann auch in ETCS-Systemen (European Train Control System), d.h. als Transparentbalise verwendet werden.

Vorzugsweise sind die weiteren Speicherbausteine mit dem ersten Speicherbaustein elektrisch verbunden. Auf diese Weise kann das Senden des Störungstelegramms deaktiviert werden, sobald einer der weiteren Speicherbausteine aktiv ist und von ihm ein Telegramm gesendet wird.

Das erfindungsgemäße Zugsicherungssystem umfasst mindestens eine zuvor beschriebene Balise zur streckenseitigen Montage und ist dadurch gekennzeichnet, dass die weiteren Speicherbausteine der Balise jeweils mit mindestens einem Schaltkontakt der Schalteinheit über die Schnittstelle verbunden ist.

Eine Fahrtfreigabe erfolgt durch Aussenden des in dem entsprechenden Speicherbaustein gespeicherten Telegramms durch die Sendeeinheit der Balise nur, wenn der entsprechende Speicherbaustein mit Energie versorgt wird. Ohne diese Energiezuführung können keine Fahrttelegramme gesendet werden. Ausschließlich das Störungstelegramm mit einem "restriktiven" Begriff wird bei Ausfall oder Fehlfunktion der Schalteinheit gesendet. Alternativ können im Störungstelegramm auch die Telegramminformationen für die Signalbegriffe "Halt erwartet" oder "Halt" enthalten sein. Indem die Zustände "Halt" bzw. "Halt erwartet" und eine Störung der Anlage von ihrer Wirkung auf den Zug gleichgesetzt werden und in einem gemeinsamen Telegramm (Störungstelegramm) kodiert werden, kann die Anzahl der Speicherbausteine reduziert werden, bzw. es können mehr Signalbegriffe in einer Balise kodiert werden.

Je nach Anzahl der in der Balise vorgesehenen Speicherbausteine und der Anzahl an zu versendenden Telegrammen können auch mehrere Balisen zum Einsatz kommen. Die verschiedenen Balisen sind vorzugsweise mit unterschiedlichen Schaltkontakten derselben Schalteinheit verbunden. Wenn bei zwei Signalbegriffen das gleiche Telegramm gesendet werden soll, können auch zwei Schaltkontakte am gleichen Speicherbaustein parallel verwendet werden. Die Stromversorgung des entsprechenden Speicherbausteins erfolgt dann, wenn mindestens einer der mit diesem Speicherbaustein verbundenen Schaltkontakte geschlossen ist. Darüber hinaus können auch redundante Balisen vorgesehen sein, also mehrere Balisen, in deren Speicherbausteine die gleichen Telegramme gespeichert sind, wobei die Balisen mit denselben (oder redundanten) Schaltkontakten verbunden sind. Auf diese Weise kann die Ausfallsicherheit erhöht werden. Insbesondere kann als Schalteinheit ein Schaltkasten zur punktuellen Zugbeeinflussung (PZB-Schaltkasten) verwendet werden. Bei Verwendung von Balisengruppen mit mindestens zwei Balisen kann eine der Balisen als Festdatenbalise (Balise, die einmalig bei der Installation programmiert wird) ausgelegt sein.

Bei einer besonders bevorzugten Ausführungsform ist die Schalteinheit mit der Empfangseinrichtung elektrisch verbunden. Somit kann eine von der Schalteinheit gesteuerte Energieversorgung der weiteren Speicherbausteine von der Empfangseinrichtung über die digitale Schnittstelle erfolgen.

Vorzugsweise entspricht die Anzahl der weiteren Speicherbausteine der Anzahl der Schaltkontakte in der Schalteinheit.

Die Schalteinheit ist vorzugsweise Teil eines Signalschaltkreises oder mit einem Signalschaltkreis gekoppelt. Die Schalteinheit kann also Schaltkontakte des Signalschaltkreises umfassen. Diese Variante ist besonders wenig fehleranfällig, da keine weiteren Komponenten zwischen Schaltkontakt des Signals und Speicherbaustein geschaltet sind. Alternativ hierzu kann die Schalteinheit mit dem Signalschaltkreis, bspw. über einen Transformator, gekoppelt sein. Letzteres ist insbesondere dann relevant, wenn am Streckensignal keine Schaltkontakte vorhanden sind. In diesem Fall können als Schalteinheit z.B. ein bereits zugelassener PZB(punktförmige Zugbeeinflussung)-Schaltkasten dienen. Dieser kann aufgrund seiner sehr geringen Energieaufnahme aus dem Signalschaltkreis versorgt werden. Zur Ansteuerung der Balise kann im Prinzip jeder Schaltkontakt verwendet werden, insbesondere Relais oder C-MOS-Schalter.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1: zeigt ein erfindungsgemäßes Zugsicherungssystem.

**Fig. 1** zeigt ein erfindungsgemäßes Zugsicherungssystem mit einer Balise **1,** die eine Empfangseinrichtung **2** zum Empfangen von Transpondersignalen von passierenden Fahrzeugen und eine Sendeeinrichtung **3** zum Senden von Datentelegrammen aufweist. In einem ersten Speicherbaustein **4** der Balise 1 ist ein Störungstelegramm gespeichert. Erfindungsgemäß sind weitere, voneinander unabhängige und vorzugsweise programmierbare Speicherbausteine **5** in der Balise 1 vorgesehen, in denen zu sendende (weitere) Telegramme gespeichert sind. Die weiteren Speicherbausteine 5 (bzw. deren Treiber) erhalten ihre Versorgungsspannung über eine digitale Schnittstelle **6,** die mit einer Schalteinheit **7** mit Schaltkontakten **8** elektrisch verbunden ist. Die Schalteinheit 7 verbindet über die digitale Schnittstelle 6 die weiteren Speicherbausteine 5 mit der Empfangseinrichtung 2, die für die Stromversorgung der Speicherbausteine 5 verantwortlich ist. Die Schalteinheit 7 kann Teil eines Signalschaltkreises des Streckensignals sein. Sind am Streckensignal keine Schaltkontakte vorhanden, so können diese durch einen schon zugelassenen PZB-Schaltkasten geliefert werden. Dieser kann aufgrund seiner sehr geringen Energieaufnahme aus dem Lampenstromkreis versorgt werden. Die Versorgung der weiteren Speicherbausteine 5 mit Strom/Spannung erfolgt nur dann, wenn der zugehörige Schaltkontakt 8 in der Schalteinheit 7 geschlossen ist, d.h. nur wenn ein passierendes Fahrzeug Energie einspeist und ein Schaltkontakt 8 am Streckensignal geschlossen ist, kann die Balise 1 das entsprechende Telegramm an das Fahrzeug senden. Je nachdem welcher Schaltkontakt 8 der Schalteinheit 7 geschlossen ist, werden unterschiedliche Speicherbausteine 5 mit Strom versorgt. Die Balise 1 kann dann das entsprechende Telegramm an das passierende Fahrzeug senden. Welches Telegramm gesendet wird, wird gemäß der Erfindung also durch externe Kontakte (Schaltkontakte 8 der Schalteinheit 7) ausgewählt.

Zur Erzeugung der Telegramme ist die erfindungsgemäße Balise mit einem Signalgenerator **9** ausgestattet. Die weiteren Speicherbausteine 5 sind jeweils mit dem ersten Speicherbaustein 4 verbunden. Dies dient dazu, das Senden des Störungstelegramms zu deaktivieren, sobald einer der weiteren Speicherbausteine 5 aktiv ist und von ihm ein Telegramm gesendet wird. Dies kann auch direkt im Signalgenerator 9 geschehen, wenn dieser das Senden des Störungstelegramms einstellt, sobald er Telegramme von einem weiteren Speicherbaustein 5 erhält.

Ein Fahrzeug, welches mit einer aktiven ETCS-Antenne über eine Balise fährt, erzeugt in der Empfangseinheit 2 der Balise 1 einen Strom, der zur Energieversorgung der Balise 1 verwendet wird. Die Balise 1 sendet über die Sendeeinrichtung 3 abhängig von ihrer Ansteuerung Telegramme an das Fahrzeug zurück.

Die erfindungsgemäße Balise kann als Hauptsignalbalise, als Vorsignalbalise, als kombinierte Vor- und Hauptsignalbalise oder als weitere Balise zur Betriebsoptimierung (wie z.B. eine dem Hauptsignal vorgeschalteten Aufwertebalise), zur Geschwindigkeitsüberwachung oder an Überwachungssignalen eines Bahnübergangs, betrieben werden.

Für den Fall, dass keine externe Ansteuerung erfolgt, d.h. wenn keiner der Schaltkontakte der Schalteinheit geschlossen ist, sendet die Balise 1 das im ersten Speicherbaustein 4 gespeicherte Störungstelegramm. Dies ist beispielsweise der Fall, wenn ein Halt-Befehl (HP0) am Streckensignal oder eine Störung (z.B. ein Kabelbruch) vorliegt. Ist aufgrund einer Signalanzeige einer der Schaltkontakte geschlossen (z.B. bei Signalbegriff KS1), wird der mit dem geschlossenen Schaltkontakt 8 verbundene Speicherbaustein 5 von der Empfangseinheit 2 mit Strom versorgt, so dass im Signalgenerator 9 das in dem entsprechenden weiteren Speicherbaustein 5 gespeicherte Telegramm (z.B. ein Fahrttelegramm) von dem Signalgenerator 9 erzeugt und von der Sendeeinrichtung 3 an das passierende Fahrzeug gesendet wird. Das Versenden der weiteren Telegramme kann nur bei Stromfluss durch die Schalteinheit 7 erfolgen, also nur wenn in der Empfangseinheit 2 Strom induziert wird und einer der Schaltkontakte 8 geschlossen ist. Ohne diese Energiezuführung können keine Fahrttelegramme gesendet werden. Ausschließlich das Störungstelegramm mit einem "restriktiven" Begriff.

Das erfindungsgemäße Zugsicherungssystem erlaubt das Versenden von verschiedenen Datentelegrammen ohne externe Energiequelle. Es ist keine Fremdspeisung notwendig. Der Stromversorgungschaltkreis für die Speicherbausteine wird durch das passierende Fahrzeug gespeist.

Optional kann die erfindungsgemäße Balise 1 mit einer weiteren Schnittstelle 10 ausgestattet sein, an die eine streckenseitige elektronische Einheit LEU angeschlossen werden kann. Auf diese Weise kann die erfindungsgemäße Balise 1 auch als europäisch konforme Balise in ETCS-Systemen eingesetzt werden.

### Bezugszeichenliste

- 1: Balise
- 2: Empfangseinrichtung
- 3: Sendeeinrichtung
- 4: erster Speicherbaustein
- 5: weitere Speicherbausteine
- 6: Schnittstelle
- 7: Schalteinheit
- 8: Schaltkontakte
- 9: Signalgenerator
- 10: weitere Schnittstelle
- LEU: streckenseitige elektronische Einheit

## Patentansprüche

1. Balise (1) für eine Zugbeeinflussungsvorrichtung mit einer Empfangseinrichtung (2) zum Empfangen eines Transpondersignals, einem Signalgenerator (9) zum Erzeugen von Datentelegrammen, einer Sendeeinrichtung (3) zum Versenden der Datentelegramme, und einem ersten Speicherbaustein (4) mit einem gespeicherten Störungstelegramm,
**dadurch gekennzeichnet,**
**dass** mindestens ein weiterer Speicherbaustein (5) und eine digitale Schnittstelle (6) zum Verbinden des weiteren Speicherbausteins (5) mit einer Schalteinheit (7) mit mindestens einem Schaltkontakt (8) vorgesehen sind.

2. Balise (1) nach Anspruch 1, **dadurch gekennzeichnet, dass** mehrere, vorzugsweise mindestens drei weitere, voneinander unabhängige Speicherbausteine (5) vorgesehen sind.

3. Balise (1) nach einem der vorhergehenden Ansprüche, **dadurch gekennzeichnet, dass** mindestens einer der weiteren Speicherbausteine (5) programmierbar ist.

4. Balise (1) nach einem der vorhergehenden Ansprüche, **dadurch gekennzeichnet, dass** die Schnittstelle (6) eingerichtet ist zur Verbindung der Empfangseinrichtung (2) und des mindestens einen weiteren Speicherbausteins (5) mit der Schalteinheit (7).

5. Balise (1) nach einem der vorhergehenden Ansprüche, **dadurch gekennzeichnet, dass** die Schnittstelle (6) für jeden weiterem Speicherbaustein (5) eine separate Ader im Anschluss aufweist.

6. Balise (1) nach einem der vorhergehenden Ansprüche, **dadurch gekennzeichnet, dass** die Balise (1) eine weitere Schnittstelle (10) zum Empfangen von Datentelegrammen von einer streckenseitigen elektronischen Einheit (LEU) aufweist.

7. Balise (1) nach einem der vorhergehenden Ansprüche, **dadurch gekennzeichnet, dass** die weiteren Speicherbausteine (5) mit dem ersten Speicherbaustein (4) elektrisch verbunden sind.

8. Zugsicherungssystem mit mindestens einer Balise (1) nach einem der vorhergehenden Ansprüche zur streckenseitigen Montage, **dadurch gekennzeichnet, dass** die weiteren Speicherbausteine (5) der Balise (1) jeweils mit mindestens einem Schaltkontakt (8) der Schalteinheit (7) über die Schnittstelle (6) verbunden ist.

9. Zugsicherungssystem nach Anspruch 8 **dadurch gekennzeichnet, dass** die Schalteinheit (7) mit der Empfangseinrichtung (2) elektrisch verbunden ist.

10. Zugsicherungssystem nach Anspruch 8 oder 9 **dadurch gekennzeichnet, dass** die Anzahl der weiteren Speicherbausteine (5) der Anzahl der Schaltkontakte (8) in der Schalteinheit (7) entspricht.

11. Zugsicherungssystem nach einem der Ansprüche 8 bis 10 **dadurch gekennzeichnet, dass** die Schalteinheit (7) Teil eines Signalschaltkreises ist oder mit einem Signalschaltkreis gekoppelt ist.

## Claims

1. Balise for a train running control device having a receiving device (2) for receiving a transponder signal, a signal generator (9) for producing data telegrams, a transmission device (3) for sending the data telegrams, and a first storage unit (4) having a stored fault telegram,
**characterised in that**
at least one additional storage unit (5) and a digital interface (6) for connecting the additional storage unit (5) to a switching unit (7) with at least one switching contact (8) are provided.

2. Balise (1) according to claim 1, **characterised in that** a plurality of, preferably at least three, additional storage units (5) which are independent of each other are provided.

3. Balise (1) according to any one of the preceding claims, **characterised in that** at least one of the additional storage units (5) can be programmed.

4. Balise (1) according to any one of the preceding claims, **characterised in that** the interface (6) is configured to connect the receiving device (2) and the at least one additional storage unit (5) to the switching unit (7).

5. Balise (1) according to any one of the preceding claims, **characterised in that** the interface (6) for each additional storage unit (5) has a separate wire in the connection.

6. Balise (1) according to any one of the preceding claims, **characterised in that** the balise (1) has an additional interface (10) for receiving data telegrams from a line-side electronic unit (LEU).

7. Balise (1) according to any one of the preceding claims, **characterised in that** the additional storage units (5) are electrically connected to the first storage unit (4).

8. Train safety system having at least one balise (1) according to any one of the preceding claims for line-side assembly, **characterised in that** the additional storage units (5) of the balise (1) are each connected to at least one switching contact (8) of the switching unit (7) by means of the interface (6).

9. Train safety system according to claim 8, **characterised in that** the switching unit (7) is electrically connected to the receiving device (2).

10. Train safety system according to claim 8 or 9, **characterised in that** the number of the additional storage units (5) corresponds to the number of the switching contacts (8) in the switching unit (7).

11. Train safety system according to any one of claims 8 to 10, **characterised in that** the switching unit (7) is part of a signal switching circuit or is coupled to a signal switching circuit.

## Revendications

1. Balise (1) pour un dispositif de commande de la marche des trains comprenant un dispositif de réception (2) pour recevoir un signal de transpondeur, un générateur de signaux (9) pour générer des télégrammes de données, un dispositif d'émission (3) pour émettre les télégrammes de données et un premier composant de mémoire (4) dans lequel est stocké un télégramme de défaut,
**caractérisée en ce**
**qu'**il est prévu au moins un composant de mémoire supplémentaire (5) et une interface numérique (6) pour relier le composant de mémoire supplémentaire (5) à une unité de commutation (7) dotée d'au moins un contact de commutation (8).

2. Balise (1) selon la revendication 1, **caractérisée en ce que** plusieurs, de préférence au moins trois composants de mémoire supplémentaires (5) indépendants les uns des autres sont prévus.

3. Balise (1) selon l'une des revendications précédentes, **caractérisée en ce qu'**au moins un des composants de mémoire supplémentaires (5) est programmable.

4. Balise (1) selon l'une des revendications précédentes, **caractérisée en ce que** l'interface (6) est conçue pour relier le dispositif de réception (2) et ledit au moins un composant de mémoire supplémentaire (5) à l'unité de commutation (7).

5. Balise (1) selon l'une des revendications précédentes, **caractérisée en ce que** l'interface (6) présente un conducteur séparé pour chaque composant de mémoire supplémentaire (5) dans la connexion.

6. Balise (1) selon l'une des revendications précédentes, **caractérisée en ce que** la balise (1) présente une interface supplémentaire (10) pour la réception de télégrammes de données d'une unité électronique latérale (LEU).

7. Balise (1) selon l'une des revendications précédentes, **caractérisée en ce que** les composants de mémoire supplémentaires (5) sont reliés électriquement au premier composant de mémoire (4).

8. Système de sécurité des trains équipé d'au moins une balise (1) selon l'une des revendications précédentes destinée au montage au sol, **caractérisé en ce que** les composants de mémoire supplémentaires (5) de la balise (1) sont reliés chacun à au moins un contact de commutation (8) de l'unité de commutation (7) via l'interface (6).

9. Système de sécurité des trains selon la revendication 8, **caractérisé en ce que** l'unité de commutation (7) est reliée électriquement au dispositif de réception (2).

10. Système de sécurité des trains selon l'une des revendications 8 ou 9, **caractérisé en ce que** le nombre de composants de mémoire supplémentaires (5) correspond au nombre de contacts de commutation (8) dans l'unité de commutation (7).

11. Système de sécurité des trains selon l'une des revendications 8 à 10, **caractérisé en ce que** l'unité de commutation (7) fait partie d'un circuit de signalisation ou est couplée à un circuit de signalisation.
